# EUROPÄISCHE PATENTSCHRIFT

(11) **EP 0 002 034 B1**
(45) Veröffentlichungstag und Bekanntmachung des Hinweises auf die Patenterteilung: **29.10.1980**
(21) Anmeldenummer: 78101336.2
(22) Anmeldetag: 09.11.1978
(51) Int. Cl.: F24C 7/00, H05B 1/02, H05B 6/00

(54) **Elektrisch beheizter Bratofen mit Unter- und Oberbeheizung und mit integrierter Mikrowelleneinrichtung**
Electrically heated cooking oven with top and bottom heating and with an integrated microwave provision
Four de cuisson électrique avec chauffage supérieur et inférieur et installation à micro-ondes intégrée

(30) Priorität: 18.11.1977 DE 2751483
(43) Veröffentlichungstag der Anmeldung: 30.05.1979
(73) Patentinhaber: Licentia Patent-Verwaltungs-GmbH, 60596 Frankfurt (DE)
(72) Erfinder: Schmidt, Ulrich, D-8501 Rothenberg (DE); Klapper, Peter, D-8540 Schwabach (DE); Lehmann, Gerhard, D-8500 Nürnberg (DE); Keppel, Heinrich, D-8501 Eckental (DE); Tureck, Richard, D-8510 Fürth (DE)
(74) Vertreter: Vogl, Leo, Dipl.-Ing.

## Beschreibung

Die Erfindung betrifft einen elektrisch beheizten Bratofen mit Unter- und Oberbeheizung und mit integrierter Mikrowelleneinrichtung.

Ein Bratofen dieser Art ist aus der DE-OS 26 05 699 bekannt. Die Zubereitung bzw. Garung des Gutes kann bei diesem Bratofen auf herkömmliche Weise unter Einschaltung der Unter- und/oder Oberbeheizung des Bratofens erfolgen. Bei Benutzung der Mikrowelleneinrichtung zum Garen wird zu deren Unterstützung noch zusätzlich die Unter- und/oder Oberbeheizung zugeschaltet, um dem Äußeren des Gargutes eine gewisse Bräunung und somit Geschmacksverbesserung zu geben.

Es hat sich nun aber in der Praxis gezeigt, daß bei gleichzeitigem Einsatz der Unter- und Oberbeheizung im Bratofen und der Mikrowelleneinrichtung infolge der verhältnismäßig langen An- bzw. Aufheizzeit des Bratofens trotzdem keine befriedigenden Bratergebnisse erzielbar sind.

Hier will die Erfindung Abhilfe schaffen. Die Erfindung, wie sie in den Ansprüchen gekennzeichnet ist, löst die Aufgabe, einen elektrisch beheizten Bratofen der eingangs genannten Art so weiterzubilden, daß die Qualität des Gargutes verbessert und die Garzeit verkürzt wird.

Die mit der Erfindung erreichten Vorteile sind im wesentlichen darin zu sehen, daß bei jedem Einschaltvorgang zunächst eine große Aufheizleistung für den Bratofen zur Verfügung steht, durch die der Bratofen bzw. der Bratraum in einer relativ kurzen Zeitspanne auf etwa 250°C aufgeheizt und nach Erreichen der genannten Temperatur automatisch auf eine kleinere Heizleistung bestehend aus der Unter-und Oberbeheizung zurückgeschaltet wird. Daraus ergibt sich nicht nur der Vorteil einer verkürzten Garzeit insgesamt, sondern das Gargut und zwar insbesondere das Bratgut wird auch bei Einsatz der zeitsparenden Mikrowelleneinrichtung gut durchgebraten, so daß sich die den Geschmack eines Bratens bewirkenden Geschmacks- bzw. Aromastoffe auch voll entwickeln bzw. bilden können.

Ein Ausführungsbeispiel der Erfindung ist in der Zeichnung dargestellt und wird an Hand dieser nachfolgend näher beschrieben. Es zeigt
Figur 1 einen mit einer Mikrowelleneinrichtung bzw. -beheizung versehenen Bratofen eines Herdes,
Figur 2 ein Schaltbild für die Steuerung der Beheizung dieses Bratofens und
Figur 3 ein Diagramm, welches den Temperaturanstieg im Bratraum pro Zeit mit und ohne Zusatzheizung darstellt.

Das Bratofengehäuse 1 für einen nicht weiter dargestellten Herd besitzt an seiner Unterseite 1' eine bekannte Mikrowelleneinrichtung bzw. -beheizung 2 und einen darüber angeordneten, als Unterheizung dienenden Heizstab 3. Der inneren Oberseite 1" des Bratofengehäuses 1 ist ein als Oberbeheizung dienender Heizstab 4 und zwischen diesem ein weiterer Heizstab 5, der als Zusatzheizung verwendet wird, vorgesehen. Zwischen den oberen Heizstäben 4 und 5 und der inneren Oberseite 1" des Bratofengehäuses 1 ist ein Strahlblech 6 angeordnet, welches die Strahlungswärme der Heizstäbe 4 und 5 nach unten zu auf das Bratgut lenkt.

Wie das Schaltbild nach Figur 2 zeigt, sind der Oberhitze-Heizstab 4 und der Unterhitze-Heizstab 3 parallel geschaltet und werden von einem in Reihe dazu liegenden verstellbaren Temperaturregler 7 gesteuert. Der verstellbare Temperaturregler 7 spricht auf die jeweils eingestellte bzw. vorgewählte Temperatur für den Bratraum des Bratofens 1 an und hält den Bratraum auf dieser Temperatur. Der Regelbereich dieses Temperaturreglers 7 liegt dabei im Bereich von etwa 50° bis 300°C. Über einen von einem Schaltknebel betätigbaren Kontakt 8 können der Oberhitze-Heizstab 4 und der Unterhitze-Heizstab 3 eingeschaltet werden.

Parallel zu dem Oberhitze-Heizstab 4 und Unterhitze-Heizstab 3 ist der Zusatz-Heizstab 5 gelegt, der von einem auf eine Temperatur im Bratraum von etwa 250°C fest eingestellten Temperaturschalter 9 geschaltet wird. Eingeschaltet wird der Zusatz-Heizstab 5 über ein Schaltglied 10, welches ein übliches Relais oder ein elektronisches oder mechanisches Zeitglied sein kann.

Wie die Kennlinie im Diagramm in Figur 3 zeigt, steigt die Temperatur im Bratraum, wenn nur der Oberhitze-Heizstab 4 und der Unterhitze-Heizstab 3 eingeschaltet sind, nur sehr langsam auf 250°C an. Bei Zuschaltung des Zusatzheizkörpers 5 stellt sich jedoch, wie die Kennlinie II zeigt, im Bratraum in einem wesentlich kürzeren Zeitraum die gewünschte Temperatur von 250°C ein, was bei einem solchen Bratofen insbesondere bei Verwendung der zeitsparenden Mikrowelleneinrichtung bzw. -beheizung beim Garen von Braten oder dgl. von Vorteil ist.

## Patentansprüche

1. Elektrisch beheizter Bratofen mit Unter-und Oberbeheizung und mit integrierter Mikrowelleneinrichtung, dadurch gekennzeichnet, daß im Bratofen (1) ein unabhängig von der Unter- und Oberbeheizung (3 bzw. 4) steuerbarer Zusatzheizkörper (5) angeordnet ist, der mit Einschalten der aus Unter- und Oberbeheizung (3, 4) bestehenden Bratofenbeheizung und/oder Einschalten der Mikrowelleneinrichtung (2) zuschaltbar ist und der nach Erreichen einer bestimmten Temperatur im Bratraum des Bratofens (1) über einen fest eingestellten Temperaturschalter (9) abschaltbar ist.

2. Bratofen nach Anspruch 1, dadurch gekennzeichnet, daß die Zuschaltung des Zusatzheizkörpers (5) über ein Relais oder ähnliche Schaltmittel erfolgt.

3. Bratofen nach Anspruch 1, dadurch gekennzeichnet, daß die Steuerung des Zusatzheizkörpers (5) über ein elektrisches oder mechanisches Zeitglied (10) erfolgt.

## Revendications

1. Four ménager électrique comportant un chauffage inférieur et un chauffage supérieur ainsi qu'un dispositif intégré à micro-ondes, caractérisé en ce que le four (1) est équipé d'un corps chauffant supplémentaire (5) qui peut être commandé indépendamment des chauffages inférieur et supérieur (3, 4) et être mis en circuit simultanément à la mise sous tension du 'chauffage du four se composant du chauffage inférJeur" (3) et du chauffage supérieur (4) et/ou à la mise sous tension du dispositif à micro-ondes (2), ce corps chauffant supplémentaire (5) pouvant être mis hors circuit par un thermostat (9) réglé à une valeur fixe, dès que la température à l'intérieur du four (1) atteint un degré déterminé.

2. Four suivant la revendication 1, caractérisé en ce que la mise sous tension additionnelle du corps de chauffage supplémentaire (5) s'effectue par l'intermédiaire d'un relais ou d'un élément de commutation analogue.

3. Four suivant la revendication 1, caractérisé en ce que le corps chauffant supplémentaire (5) est commandé par un élément de temporisation électrique ou mécanique.

## Claims

1. Electrically heated roasting oven with lower and upper heating and with integrated microwave equipment, characterised thereby, that arranged in the roasting oven (1) is an additional heater element (5), which is controllable independently of the lower and upper heating (3 or 4), is capable of being switched on with the switching-on of the roasting oven heating consisting of lower and upper heating (3, 4) and/or switching-on of the microwave equipment (2) and which after attainment of a certain temperature in the roasting space of the roasting oven (1) is capable of being switched off through a fixedly set temperature switch (9).

2. Roasting oven according to claim 1, characterised thereby, that the switching-on of the additional heater element (5) takes place through a relay or similar switching means.

3. Roasting oven according to claim 1, characterised thereby, that the control of the additional heater element (5) takes place through an electrical or mechanical timing member.
